# EUROPÄISCHE PATENTSCHRIFT

(11) **EP 1 610 917 B1**
(45) Veröffentlichungstag und Bekanntmachung des Hinweises auf die Patenterteilung: **18.06.2008**
(21) Anmeldenummer: 04720565.3
(22) Anmeldetag: 15.03.2004
(51) Int. Cl.: B22D 39/06, B22D 18/04, B22D 35/00, B22D 41/16, F27D 3/00, G05D 7/06

(54) **WARMHALTEOFEN UND DOSIERVORRICHTUNG FÜR METALLSCHMELZEN**
HOLDING FURNACE AND METERING DEVICE FOR METAL BATHS
FOUR DE MAINTIEN A TEMPERATURE ET DISPOSITIF DE DOSAGE DESTINE A DES MASSES METALLIQUES FONDUES

(30) Priorität: 10.04.2003 DE 10316758
(43) Veröffentlichungstag der Anmeldung: 04.01.2006
(73) Patentinhaber: Bühler Druckguss AG, 9240 Uzwil (CH)
(72) Erfinder: HAUSER, Daniel, CH-9000 St. Gallen (CH)
(74) Vertreter: Frommhold, Joachim
(86) Internationale Anmeldenummer: PCT/CH2004/000148
(87) Internationale Veröffentlichungsnummer: WO 2004/089562

(56) Entgegenhaltungen:
- EP-A- 0 967 034
- WO-A-02/100574
- US-A- 4 793 596
- PATENT ABSTRACTS OF JAPAN Bd. 2000, Nr. 26, 1. Juli 2002 (2002-07-01) -& JP 2001 239357 A (AISIN SEIKI CO LTD), 4. September 2001 (2001-09-04)
- PATENT ABSTRACTS OF JAPAN Bd. 1998, Nr. 13, 30. November 1998 (1998-11-30) -& JP 10 225758 A (UBE IND LTD), 25. August 1998 (1998-08-25)
- PATENT ABSTRACTS OF JAPAN Bd. 2003, Nr. 08, 6. August 2003 (2003-08-06) -& JP 2003 117649 A (OTA SEISAKUSHO:KK), 23. April 2003 (2003-04-23)
- PATENT ABSTRACTS OF JAPAN Bd. 1999, Nr. 14, 22. Dezember 1999 (1999-12-22) & JP 11 254122 A (TONETSU:KK), 21. September 1999 (1999-09-21)
- DATABASE WPI Section Ch, Week 198919 Derwent Publications Ltd., London, GB; Class M22, AN 1989-143426 XP002284284 & SU 1 435 394 A (KIEV AUTOMN INST) 7. November 1988 (1988-11-07)

## Beschreibung

Die Erfindung betrifft einen Warmhalteofen mit Dosiervorrichtung für Metallschmelze, insbesondere zur Dosierung von Leichtmetallschmelze beim Druckgiessen.

Die DE-OS 2022989 beschreibt eine Dosierautomatik für flüssige Metalle, mit der Metallschmelzen präzis dosierbar sein sollen. Die Dosierautomatik ist Teil eines Warmhalteofens, der über eine Beschickungsklappe mit Metallschmelze beschickt wird. Der Austrag der zu dosierenden Schmelze erfolgt durch ein Abgaberohr, welches mit zwei Messelektroden versehen ist. Soll Schmelze dosiert werden, wird der Ofen mit Druckluft beaufschlagt und die Schmelze steigt im Abgaberohr an, bis es die Messelektroden erreicht und so einen Impuls an eine Steuerung abgegeben wird. Dem Abgaberohr entfliesst die eingestellte Menge an Metallschmelze. Danach wird der Ofen über eine Zeitschaltung entlüftet und der Abfluss von Metallschmelze schlagartig unterbunden. Die Genauigkeit ist für heutige Bedingungen jedoch nicht ausreichend und die Bildung von Schlacken ist nachteilig.

Bekannt ist eine weitere Vorrichtung zum Vergiessen von Metallschmelze gemäss der DE-A-19821650, die einen Dosierbehälter aufweist, der über eine verschliessbare Öffnung mit dem Schmelzeraum eines Warmhalteofens in Strömungsverbindung verbunden ist. Der Dosierbehälter ist mittels Druckgasbeaufschlagung über ein Steigrohr entleerbar, wobei die Öffnung im Boden des Dosierbehälters angeordnet ist und von innen mittels eines Ventilkörpers an einer Ventilstange verschliessbar ist. Die Öffnung ist halbkugel- oder kegelförmig ausgebildet. Ventilstange und Ventilkörper sind innerhalb des Dosierbehälters angeordnet. Der Füllstand im Dosierbehälter wird mittels eines Füllstandssensors im Dosierbehälter ermittelt.

Zu Beginn eines Dosiervorganges fliesst Schmelze selbständig bis zum vordefinierten Arbeitsfüllstand über das offene Bodenventil in den Dosierbehälter. Nach Erreichung des Sollstandes wird die Öffnung des Bodenventils durch Senken und Drehen des Ventilkörpers verschlossen. Mittels eines definierten Gasüberdrucks verlässt die Schmelze den Dosierbehälter durch das Steigrohr. Rückfluss im Steigrohr ist bei der erneuten Füllung des Dosierbehälters möglich. Dadurch können sich im Steigrohr unerwünschte Oxide ablagern.

Eine ähnliche Lösung zeigt die DK 199800409, wobei der Warmhalteofen höhenverstellbar angeordnet ist. Die Höhenverstellung erfolgt mittels eines Scherenhebers.

Die DE-A-10034946 offenbart eine Kolbenpumpe, deren Ventileinheit kombiniert als Ein- und Auslassventil eingesetzt ist. Ein solches Ventil ist geometrisch gefangen und daher ohne aufwändige Reinigung der Kolbenpumpe nicht demontierbar.

Ein Warmhalteofen, insbesondere für Leichtmetallschmelzen ist in der JP-A-2001239357 offenbart. Diesem zugeordnet ist eine separate Dosierkammer mit einer verschliessbaren Öffnung, die in ein Steigrohr zur Verwendungsstelle mündet. Der Auslass ist mittels einer Ventilstange verschliessbar, wobei die Verschlusselemente in der Dosierkammer zusammenwirken müssen.

Der Erfindung liegt nun die Aufgabe zugrunde, einen Warmhalteofen mit einer Dosiervorrichtung für Metallschmelze zu schaffen, bei der unter Meidung der Nachteile des Standes der Technik ein präzises Dosieren von Metallschmelzen, insbesondere Aluminiumschmelze möglich ist. Die Lösung der Ausgabe erfolgt anhand der Merkmale des Patentanspruchs 1.

Kennzeichnend ist ein gesteuertes Auslassventil einer pneumatisch betriebenen Dosierkammer in Verbindung mit Kontaktelektroden oder alternativer Niveausensoren für Metallschmelzen. Die Dosierkammer ist mit dem Förderrohr im Warmhalteofen dreh- und kippbar gelagert. Dieses Auslassventil verhindert nicht nur den Rückfluss von Schmelze aus dem Steigrohr, sondern erhöht auch die Dosiergenauigkeit, da keine inkonstanten Strömungshindernisse die pneumatische Dosierung stören. Das Schmelzeniveau im Steigrohr kann weit oben, nahe am Austritt gehalten werden. Oxide können das Steigrohr und das Auslassventil nur in geringem Masse verunreinigen.

Weitere vorteilhafte Ausgestaltungen sind in den Unteransprüchen offenbart. Eine dreh- und kippbare Dosierkammerhalterung ermöglicht dem fix mit der Dosierkammer verbundenen Förderrohr eine viel bessere Anpassung an die geometrischen Verhältnisse der zu befüllenden Giesskammer, z.B. einer Druckgiessmaschine. Zudem kann über eine kleine Kippbewegung eine Entkoppelung der Dosiereinheit von der, starken Vibrationen ausgesetzten Giesskammer erreicht werden.

Eine Andockung weist eine Positionierhilfe in Form einer Keramikbuchse, insbesondere aus einem faserverstärkten Keramikwerkstoff auf. Diese Keramikbuchse passt in eine Öffnung der Giesskammer, so dass ein genaues Dosieren von unten möglich ist. Hierzu ist die Andockung weiterhin in einer Kalotte des Förderrohres gelagert, welches noch ein Dichtelement enthält. Diese Anordnung ermöglicht sowohl einen Winkelausgleich als auch den Ausgleich eines Achsversatzes bis ca. ± 2 mm. Die Öffnung ist als Buchse ausgeführt, die in einer Buchse aus Grauguss aufgenommen ist.

Das Förderrohr ist mit einer Heizung sowie einer geschäumten Isolation versehen.

Für einen dichten Übergang zum Warmhalteofen ist zwischen Förderrohr und Warmhalteofen ein keramischer Dichtring angeordnet, welcher noch von einem Stahlring umgeben ist, der für eine zügige Abfuhr der Wärmeenergie am Übergang sorgt. Die Haltbarkeit wird vergrössert und das Handling wird vereinfacht.

Die Erfindung wird nachfolgend in einem Ausführungsbeispiel anhand einer Zeichnung näher beschrieben. In der Zeichnung zeigen die
- Fig. 1:: einen Warmhalteofen in einer Schnittdarstellung
- Fig. 2:: eine Dosiervorrichtung für Metallschmelze mit Detailvarianten (Fig. 2a, 2b)
- Fig. 3:: eine Dreh- und Kippvorrichtung in einer Draufsicht und
- Fig. 4:: eine Dreh- und Kippvorrichtung in einer Seitenansicht
- Fig. 5:: eine Detailansicht zum Förderrohr.

Ein Warmhalteofen 1 für zum Beispiel Aluminiumschmelze besteht in sich üblicher Weise aus einer kraftaufnehmenden Stahlwanne 2 mit einer wärmefesten Isolation 3. Die Beheizung erfolgt durch eine nicht explizit dargestellte Decken-, Tauch- oder Bodenbeheizung. Der Warmhalteofen 1 ist bis zu einer minimalen Füllstandshöhe 4 mit Aluminiumschmelze gefüllt.

Die Zuführung der Metallschmelze erfolgt über ein Rohr 5, welches eine Einfüllöffnung der Stahlwanne 2 dicht verschliesst und dessen unteres Ende sich ständig unterhalb des Füllstandsniveaus 4 befindet, wodurch die Oxidbildung und der Gaseintrag beim Befüllen stark reduziert wird. Auf das Rohr 5 ist ein Trichter 7 aufgesetzt und die Metallschmelze gelangt vom Trichter 6 über einen Filter 7 in das Rohr 5.

In einer weiteren Öffnung der Stahlwanne 2 ist eine Dosierkammer 8 angeordnet, in der sich eine Dosiervorrichtung für die je Giessvorgang zu dosierende Menge an Metallschmelze befindet. Die Dosiervorrichtung enthält ein Auslassventil mit einer Ventilstange 11 und einem Ventilsitz 12. Der Ventilsitz 12 stellt die Verbindung zu einem Steigrohr 20 her. Die Ventilstange 11 ist am oberen Ende in einem gasdichten und hitzebeständigen Faltenbalg 18 gehalten und mittels Pneumatikzylinder 17 geführt und angetrieben. Parallel zu dieser Ventilantriebseinheit kann sich eine analoge gasdichte Antriebseinheit für die aktive Betätigung von zwei Abtastelektroden 16 und 16'befinden. Beim Start des Dosierablaufs wird pneumatisch Metallschmelze über ein Bodenventil (passives Einlassventil 13) und/oder einen Überlauf 14 in die Dosierkammer 8 gesaugt. Beim Ansprechen (Schmelzenoberfläche 15) der Abtastelektroden 16 und 16' wird dieses Einsaugen schlagartig beendet. Die Abtastelektroden 16 und 16' schnellen zurück. Sie werden dadurch weniger von der Metallschmelze angegriffen und eine störende Fadenbildung kann dadurch weitgehend verhindert werden. Ein Überlauf 14 oder ein aktives oder passives Bodenventil 13 verhindern oder begrenzen den Rückfluss der Metallschmelze aus der Dosierkammer 8 in den Warmhalteofen 1. Nach Öffnen des Auslassventils 11,12 kann Metallschmelze über das Steigrohr 20 pneumatisch zur Giessmaschine gefördert werden. Nach Erreichen der Dosiermenge schliesst die Ventilstange 11 den Ventilsitz12 und beendet dadurch den Dosiervorgang exakt. Ein allfälliger Rückfluss von Metallschmelze aus dem Steigrohr 20 in die Dosierkammer 8 wird sicher verhindert.

Der Schmelzestand (Schmelzeoberfläche 15) kann leicht überlaufend gehalten werden, was die Dosiergenauigkeit erhöhen kann.

Die Elektroden 16, 16' müssen beim Zurückfahren an den Pneumatikzylinder 17 "anschlagen" um anhaftendes Metall zu lösen.

Das Steigrohr 20 ist über ein Förderrohr 21 mit einem Auslassschnabel 22 bzw. einer Andockung 23 mit der Giesskammer 24 verbindbar.

Erst aufgrund der beschriebenen Verfahrensweise wird das Auslassventil und das Förderrohr 21 nur minimal von Oxiden/Schlacken beeinflusst, was ein zuverlässige Schmelzeüberführung gewährleistet.

Die Andockung 23 weist eine winkelunabhängige und seitlich verschiebbare Positionierhilfe in Form einer Kalotte 44 auf. Im unbeheizten Bereich zwischen Andockung und Austritt (Öffnung 43) in der Giesskammer 24 ist als Isolierung eine Keramikbuchse 41 eingesetzt, was durch Vermeiden von Erstarrungen ein genaues Dosieren von unten ermöglicht. Innerhalb der Andockung 23 wird zwischen Förderrohr 21 und Kalotte 44 ein Dichtelement 45 eingebaut. Diese Anordnung ermöglicht sowohl einen Winkelausgleich als auch den Ausgleich eines Achsversatzes bis ca. ± 2 mm. Die Öffnung 43 der Giesskammer 24 ist als austauschbare Buchse 42 (Verschweissbuchse) ausgeführt. Sie wird in Grauguss gefertigt, was kostengünstiges Ersatzteil mit guter Schmeizebeständigkeit ermöglicht.

Das Förderrohr 21 ist mit einer Heizung 52 sowie einer geschäumten Isolation 51 versehen.

Für einen dichten Übergang zum Warmhalteofen 1 ist zwischen Förderrohr 21 und Warmhalteofen 1 ein keramischer Dichtring 53 angeordnet, welcher noch von einem Stahlring 54 umgeben ist, der für eine zügige Abfuhr der Wärmeenergie am Übergang sorgt. Dadurch erstarrt bei einer Undichtheit die austretende Metallschmelze gezielt, was eine gute Haltbarkeit der Verbindung gewährleistet und das Handling vereinfacht.

Für eine optimale Anpassbarkeit der Schmelzeüberführung an Ort und Lage der Giesskammer 24 ist Dosiervorrichtung inklusive Förderrohr 21 dreh- und kippbar in den Warmhalteofen 1 eingesetzt. Als Dreh- und Kippvorrichtung dient ein Dreharm 30 in welchem ein Kippring 31 mit eingebauter Dosierkammer 8 eingesetzt wird. Die Förderrohrabstützung 32 ist starr mit diesem Kippring 31 verbunden. Kräfte, die auf das Förderrohr 21 wirken werden so schnellstmöglich in eine Bewegung der Dreh- und Kippvorrichtung umgesetzt, was die Belastung des Förderohrs 21 reduziert und dadurch die Haltbarkeit erhöht.

Der Warmhalteofen 1 kann auf einer Hubvorrichtung in Form eines Scherenhebers angeordnet sein. Da die Betätigungszylinder für den Scherenheber seitlich aussen an der Stahlwanne 2 angeordnet sein können, kann die minimale Bauhöhe des Scherenhebers niedrig gehalten werden.

### Bezugszeichen

- 1: Warmhalteofen
- 2: Stahlwanne
- 3: Isolation
- 4: Füllstandshöhe
- 5: Rohr
- 6: Trichter
- 7: Filter
- 8: Dosierkammer

- 11: Ventilstange
- 12: Ventilsitz
- 13: passives Einlassventil
- 14: Überlauf
- 15: Schmelzenoberfläche
- 16: Elektrode
- 16': Elektrode
- 17: Pneumatikzylinder
- 18: Faltenbalg

- 20: Steigrohr
- 21: Förderrohr

- 22: Auslassschnabel
- 23: Andockung
- 24: Giesskammer

- 30: Dreharm
- 31: Kippring
- 32: Förderrohrabstützung

- 41: Keramikbuchse
- 42: Buchse
- 43: Öffnung
- 44: Kalotte
- 45: Dichtelement

- 51: Isolation
- 52: Heizung

## Patentansprüche

1. Warmhalteofen (1) für Metallschmelze, insbesondere für Leichtmetallschmelze, mit einer Dosierkammer (8), enthaltend eine verschliessbare Auslassöffnung, welche in ein Steigrohr (20) mündet, über welches die Metallschmelze zur Verwendungsstelle dosiert werden kann, wobei die Auslassöffnung mittels einer Ventilstange (11, 12) aktiv verschliessbar ist, **dadurch gekennzeichnet, dass** die Dosierkammer (8) mit einem Förderrohr (21) im Warmhalteofen (1) dreh- und kippbar gelagert ist.

2. Warmhalteofen nach Anspruch 1, **dadurch gekennzeichnet, dass** ein gasdichter und hitzebeständiger Antrieb dieser Ventilstange (11) über einen Faltenbalg (18) erfolgt.

3. Warmhalteofen nach einem der Ansprüche 1 und 2, **dadurch gekennzeichnet, dass** Abtastelektroden (16, 16') beim Befüllen der Dosierkammer (8) nach dem Abtasten deren Schmelzenoberfläche (15) aktiv zurückgezogen werden können.

4. Warmhalteofen nach Anspruch 2 oder 3, **dadurch gekennzeichnet, dass** der gasdichte und hitzebeständige Antrieb der Rückzugbewegung der Abtastelektroden (16,16') über den Faltenbalg (15) erfolgt.

5. Warmhalteofen nach einem der Ansprüche 1 bis 4, **dadurch gekennzeichnet, dass** das Einbringen der Metallschmelze in die Dosierkammer (8) über einen Überlauf (14) in der Dosierkammer (8) erfolgt.

6. Warmhalteofen nach einem der Ansprüche 1 bis 5, **dadurch gekennzeichnet, dass** die Abtastung der Schmelzenoberfläche (15) vor dem Erreichen des Überlaufs (14) erfolgen kann.

7. Warmhalteofen nach einem der Ansprüche 1 bis 6, **dadurch gekennzeichnet, dass** das Einbringen der Metallschmelze in die Dosierkammer (8) über ein aktiv angesteuertes oder passives Einlassventil (13) erfolgt.

8. Warmhalteofen nach einem der Ansprüche 1 bis 7, **dadurch gekennzeichnet, dass** durch eine konzentrische Anordnung von Dreharm (30) und Kippring (31) eine maximale Isolation der mit Metallschmelze gefüllten Dosierkammer (8) erreicht wird

9. Warmhalteofen nach einem der Ansprüche 1 bis 8, **dadurch gekennzeichnet, dass** die Metallschmelze durch Druckbeaufschlagung mittels z.B. inertes Gas aus der Dosierkammer (8) über das Steigrohr (20) in eine Giessrinne, ein Rohrsystem, eine Giesskammer (24) oder einer Giessform überführbar ist.

10. Warmhalteofen nach einem der Ansprüche 1 bis 9, **dadurch gekennzeichnet, dass** der Druckverlauf in der Dosierkammer (8) mittels einer Sensorik erfassbar ist.

11. Warmhalteofen nach einem der Ansprüche 1 bis 10, **dadurch gekennzeichnet, dass** der Dosierprozess mittels einer Programmiersteuerung geregelt ist.

12. Warmhalteofen nach mindestens einem der Ansprüche 1 bis 11, **dadurch gekennzeichnet, dass** das Förderrohr (21) eine Andockung (23) aufweist, die mit einer Positionierhilfe versehen ist.

13. Warmhalteofen nach Anspruch 12, **dadurch gekennzeichnet, dass** die Positionierhilfe als Kalotte (44) ausgeführt ist.

14. Warmhalteofen nach Anspruch 1 bis 13 mit einer Dosiervorrichtung, **dadurch gekennzeichnet, dass** die Schmelzüberführung nach der Andockung (23) mittels einer Keramikbuchse (41) isoliert ist, die innerhalb einer austauschbaren Verschleissbuchse (42) in die Giesskammer (24) eingesetzt ist.

## Claims

1. A holding furnace (1) for molten metal, in particular for light molten metal, with a metering chamber (8) consisting of a sealable outlet opening that empties into an ascending pipe (20), via which the molten metal can be metered to the application site, wherein the outlet opening can be actively sealed by means of a valve rod (11, 12), **characterized in that** the metering chamber (8) is mounted with conveyor pipe (21) in the holding furnace (1) so that it can rotate and tilt.

2. The holding furnace according to claim 1, **characterized in that** this valve rod (11) is powered in a gastight and heatproof manner via an expansion bellows (18).

3. The holding furnace according to one of claims 1 and 2, **characterized in that** scanning electrodes (16, 16') can be actively retracted when filling the metering chamber (8) after their melt surface (15) has been scanned.

4. The holding furnace according to claim 2 or 3, **characterized in that** the retraction motion of the scanning electrode (16, 16') is powered in a gastight and heatproof manner via the expansion bellows (15).

5. The holding furnace according to one of claims 1 to 4, **characterized in that** the molten metal is incorporated into the metering chamber (8) via an overflow (14) in the metering chamber (8).

6. The holding furnace according to one of claims 1 to 5, **characterized in that** the melt surface (15) can be scanned before the overflow (14) is reached.

7. The holding furnace according to one of claims 1 to 6, **characterized in that** the molten metal is incorporated into the metering chamber (8) via an actively actuated or passive inlet valve (13).

8. The holding furnace according to one of claims 1 to 7, **characterized in that** a concentric arrangement of turning arm (30) and tilting ring (31) yields a maximal insulation of the metering chamber (8) filled with molten metal.

9. The holding furnace according to one of claims 1 to 8, **characterized in that** the molten metal can be transferred from the metering chamber (8) via the ascending pipe (20) into a casting groove, a pipe system, a casting chamber (24) or a casting mold through exposure to pressure, e.g., an inert gas.

10. The holding furnace according to one of claims 1 to 9, **characterized in that** the pressure progression in the metering chamber (8) can be acquired by means of a sensor array.

11. The holding furnace according to one of claims 1 to 10, **characterized in that** the metering process is regulated via a programming controller.

12. The holding furnace according to at least one of claims 1 to 11, **characterized in that** the conveyor pipe (21) has a docking port (23) provided with a positioning aid.

13. The holding furnace according to claim 12, **characterized in that** the positioning aid is designed as a spherical cap (44).

14. The holding furnace according to claim 1 to 13, **characterized in that** the melt transition after the docking port (23) is insulated via a ceramic bushing (41) placed inside a replaceable wear bushing (42) in the casting chamber (24).

## Revendications

1. Four de maintien à température (1) pour un bain de fusion métallique (8), comprenant un orifice de sortie fermable, débouchant dans un tuyau montant (20), par l'intermédiaire duquel le bain de fusion métallique peut être dosé vers l'emplacement d'utilisation, l'orifice de sortie étant activement fermable au moyen d'une quenouille (11, 12), **caractérisé en ce que** la chambre de dosage (8) est logée de façon rotative et basculante avec un tube distributeur (21) dans le four de maintien à température (1).

2. Four de maintien à température selon la revendication 1, **caractérisé en ce qu'**un entraînement étanche au gaz et thermorésistant de ladite quenouille (11) est assuré par un soufflet (18).

3. Four de maintien à température selon l'une quelconque des revendications 1 et 2, **caractérisé en ce que** des électrodes de balayage (16, 16') peuvent être activement retirées vers l'arrière, lors du remplissage de la chambre de dosage (8), après le balayage de la surface de son bain de fusion (15).

4. Four de maintien à température selon la revendication 2 ou 3, **caractérisé en ce que** l'entraînement étanche au gaz et thermorésistant du retrait des électrodes de balayage (16, 16') est assuré par l'intermédiaire du soufflet (15).

5. Four de maintien à température selon l'une quelconque des revendications 1 à 4, **caractérisé en ce que** l'introduction du bain de fusion métallique dans la chambre de dosage (8) est assurée par l'intermédiaire d'un trop-plein (14) dans la chambre de dosage (8).

6. Four de maintien à température selon l'une quelconque des revendications 1 à 5, **caractérisé en ce que** le balayage de la surface du bain de fusion (15) peut être effectué avant l'atteinte du trop-plein (14).

7. Four de maintien à température selon l'une quelconque des revendications 1 à 6, **caractérisé en ce que** l'introduction du bain de fusion métallique dans la chambre de dosage (8) est assurée par l'intermédiaire d'une soupape d'entrée (13) à excitation active ou passive.

8. Four de maintien à température selon quelconque des revendications 1 à 7, **caractérisé en ce qu'**une disposition concentrique du bras rotatif (30) et de la bague basculante (31) permet d'obtenir une isolation maximale de la chambre de dosage (8) remplie du bain de fusion métallique.

9. Four de maintien à température selon l'une quelconque des revendications 1 à 8, **caractérisé en ce que** le bain de fusion métallique peut être transféré par application de pression au moyen d'un gaz inerte par exemple, hors de la chambre de dosage (8) via le tuyau montant (20) dans un chenal de coulée, un système de tuyauterie, une chambre de coulée (24) ou un moule.

10. Four de maintien à température selon l'une quelconque des revendications 1 à 9, **caractérisé en ce que** la courbe de pression dans la chambre de dosage (8) peut être détectée au moyen d'un système de capteurs.

11. Four de maintien à température selon l'une quelconque des revendications 1 à 10, **caractérisé en ce que** le processus de dosage est réglé au moyen d'une commande de programmation.

12. Four de maintien à température selon au moins l'une quelconque des revendications 1 à 11, **caractérisé en ce que** le tube distributeur (21) comporte un amarrage (23) qui est muni d'une aide au positionnement.

13. Four de maintien à température selon la revendication 12, **caractérisé en ce que** l'aide au positionnement est réalisée sous la forme d'une calotte (44).

14. Four de maintien à température selon la revendication 1 à 13 avec un dispositif de dosage, **caractérisé en ce que** le passage du bain de fusion en aval de l'amarrage (23) est isolé au moyen d'une douille en céramique (41) qui est insérée à l'intérieur d'une douille d'usure (42) interchangeable dans la chambre de coulée (24).
